# EUROPÄISCHE PATENTSCHRIFT

(11) **EP 3 993 666 B1**
(45) Veröffentlichungstag und Bekanntmachung des Hinweises auf die Patenterteilung: **21.06.2023**
(21) Anmeldenummer: 20753290.4
(22) Anmeldetag: 01.07.2020
(51) Int. Cl.: A47B 96/06, A47B 96/20, E05D 15/46

(54) **MÖBELPLATTE UND MÖBEL**
FURNITURE PANEL AND PIECE OF FURNITURE
PLAQUE DE MEUBLE ET MEUBLE

(30) Priorität: 04.07.2019 DE 102019118152
(43) Veröffentlichungstag der Anmeldung: 11.05.2022
(73) Patentinhaber: Paul Hettich GmbH & Co. KG, 32278 Kirchlengern (DE)
(72) Erfinder: BEUMLER, Sören, 32257 Bünde (DE); STAUFENBERG, Gerrit, 48143 Münster (DE)
(74) Vertreter: Dantz, Jan Henning
(86) Internationale Anmeldenummer: PCT/EP2020/068442
(87) Internationale Veröffentlichungsnummer: WO 2021/001390

(56) Entgegenhaltungen:
- EP-A1- 3 401 479
- WO-A1-2018/158157
- WO-A1-2018/158158
- IT-A1- MI20 100 555

## Beschreibung

Die vorliegende Erfindung betrifft eine Möbelplatte mit einem Plattenkörper mit einer Aussparung, in die ein Adapter und ein Möbelbeschlag eingesetzt sind, wobei der Adapter an mindestens zwei Seiten von Wänden der Aussparung umgeben ist und eine Aufnahme aufweist, in die der Möbelbeschlag eingesetzt und festgelegt ist, wobei an dem Adapter mindestens ein Positionierstift ausgebildet ist, der in eine Öffnung an dem Plattenkörper eingesteckt ist, und ein Möbel.

Die DE 20 2014 105 730 U1 offenbart eine Möbelplatte, bei der an einem Plattenkörper eine Aussparung vorgesehen ist, in die ein Einsetzteil eingefügt ist, an dem eine Führungsvorrichtung anbringbar ist. Die Positionierung des Einsetzteils erfolgt über eine in den Plattenkörper eingebrachte Kontur. Das Einfräsen einer solchen Kontur ist meist toleranzbehaftet, so dass die Positionierung des Einsetzteils mit geringer Genauigkeit erfolgt, so dass auch die Führungsvorrichtung relativ zu der Möbelplatte nicht exakt positioniert werden kann.

WO 2018/158157 offenbart eine Wand für einen Möbelkorpus, bei der neben einem Kern ein Gehäuse mit einer Aufnahme für einen Beschlag vorgesehen ist. Das Gehäuse weist Verbindungsstifte auf, die in Bohrungen des Kerns eingesteckt sind.

Es ist daher Aufgabe der vorliegenden Erfindung, eine Möbelplatte zu schaffen, bei der ein Möbelbeschlag über einen Adapter exakt an einem Plattenkörper positionierbar ist.

Diese Aufgabe wird mit einer Möbelplatte mit den Merkmalen des Anspruches 1 gelöst.

Bei der erfindungsgemäßen Möbelplatte ist ein Plattenkörper mit einer Aussparung vorgesehen, beispielsweise eine eingefräste Aussparung in einem Plattenkörper aus einem Holzwerkstoff, wie einer mitteldichten Faserplatte, wobei in die Aussparung ein Adapter und ein Möbelbeschlag eingesetzt sind. Der Adapter ist dabei an mindestens zwei Seiten von Wänden der Aussparung umgeben und mit mindestens einem Positionierstift versehen, der in eine Öffnung an dem Plattenkörper eingesteckt ist. Dabei wird der Vorteil genutzt, dass das Einbringen von Öffnungen, insbesondere von Bohrungen, vergleichsweise genau erfolgen kann, so dass die Positionierung des Adapters an dem Plattenkörper mit höherer Genauigkeit erfolgt. Ein an dem Adapter festgelegter Möbelbeschlag kann somit ebenfalls exakter relativ zu dem Plattenkörper positioniert werden.

Vorzugsweise sind an dem Adapter mindestens zwei voneinander beabstandete Positionierstifte vorgesehen, die jeweils in eine Öffnung an dem Plattenkörper eingesteckt sind. Dadurch wird eine Verdrehsicherheit bei der Positionierung des Adapters an dem Plattenkörper erhalten. Die Positionierstifte können dabei zapfenförmig mit zylindrischem Querschnitt, rechteckigem Querschnitt, stegförmig oder mit einer anderen Geometrie hergestellt sein. Eine Zapfenform mit im Wesentlichen kreisförmigem Durchmesser vereinfacht die Montage, da dann kreisförmige Öffnungen an dem Plattenkörper durch Bohren hergestellt werden können. Die Positionierstifte können dann als Dübel, glattwandig oder profiliert ausgebildet sein.

Erfindungsgemäß erstreckt sich der mindestens eine Positionierstift, insbesondere alle Positionierstifte, mit ihrer Längsrichtung senkrecht zur Ebene des Plattenkörpers. Dadurch kann der Adapter auch an vergleichsweise dünnen Plattenkörpern montiert werden, die eine Dicke < 20 mm, beispielsweise zwischen 8 mm und 16 mm, aufweisen, wobei die Positionierung des Adapters an Öffnungen im Bereich der Hauptfläche des Plattenkörpers und nicht im Bereich einer Stirnseite erfolgt.

An dem Adapter kann an mindestens einer Seite ein hervorstehender Flansch ausgebildet sein, der an einer Stufe an dem Plattenkörper anliegt. An dem mindestens einen Flansch kann ein Positionierstift angeordnet sein, der in eine Öffnung des Plattenkörpers eingesteckt ist. Vorzugsweise sind an mindestens zwei Seiten des Adapters jeweils nach außen hervorstehende Flansche ausgebildet, an denen ein oder mehrere Positionierstifte vorgesehen sind. Dadurch kann der Adapter bei der Montage auf einfache Weise auf dem Plattenkörper durch Aufstecken positioniert werden. Der Plattenkörper kann dabei mit dem Adapter verklebt werden, bevor der Möbelbeschlag an dem Adapter fixiert wird.

Der Adapter kann U-förmig angeordnete Seitenwände aufweisen, wobei zumindest zwei Seitenwände an Wänden der Aussparung anliegen. Die Wände der Aussparung erstrecken sich dabei senkrecht zur Ebene des Plattenkörpers und sind somit parallel zu den Stirnseiten ausgerichtet. An diesen Wänden kann eine Fixierung des Adapters erfolgen, beispielsweise durch mechanische Befestigungsmittel oder durch Verkleben. Zur Stabilisierung des Adapters kann dieser innerhalb der Seitenwände einen Boden aufweisen. Der Boden kann dann mit einem Boden an der Aussparung verklebt sein. Optional kann auf diesen Boden an dem Adapter auch verzichtet werden, beispielsweise wenn von gegenüberliegenden Seiten eine Montage des Möbelbeschlages an dem Adapter erfolgen muss. Dann ist der Adapter beispielsweise U-förmig ausgebildet. An dem Adapter sind vorzugsweise Befestigungsmittel zum Festlegen eines Möbelbeschlages ausgebildet. Diese Befestigungsmittel können integral ausgebildete Vorsprünge, Nuten, Stege, Haken oder andere Befestigungsmittel sein, in die der Möbelbeschlag eingesteckt, eingeschwenkt oder eingeschoben werden kann. Dadurch wird eine exakte Positionierung des Möbelbeschlages innerhalb des Adapters gewährleistet.

In einer weiteren Ausgestaltung sind an dem Adapter Verbindungsmittel zum Verbinden mit einer weiteren Möbelplatte ausgebildet, wobei die Verbindungsmittel beispielsweise als Dübel, Stifte oder Öffnungen ausgestaltet sind, die mit entsprechenden Verbindungsmitteln an der weiteren Möbelplatte zusammenwirken. Dadurch kann die erfindungsgemäße Möbelplatte effektiv zu einem schrankförmigen Möbelkorpus verbaut werden.

Der Möbelbeschlag an der Möbelplatte ist vorzugsweise als Scharnier oder Klappenbeschlag ausgebildet, der von einer in der Aussparung aufgenommenen Position mit einem Beschlagsteil an einer Stirnseite des Plattenkörpers herausbewegbar ist. Dadurch kann der Bauraum innerhalb es Möbelkorpus optimal genutzt werden.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht einer erfindungsgemäßen Möbelplatte;
- Figur 2: eine perspektivische Explosionsdarstellung der Möbelplatte der Figur 1;
- Figur 3: eine perspektivische Ansicht der Möbelplatte bei der Montage des Adapters;
- Figur 4: eine Ansicht des Adapters der Figur 3;
- Figur 5: eine Ansicht der Möbelplatte der Figur 3 mit montiertem Adapter;
- Figur 6: eine perspektivische Ansicht eines zweiten Ausführungsbeispiels einer erfindungsgemäßen Möbelplatte;
- Figur 7: eine perspektivische Explosionsdarstellung der Möbelplatte der Figur 6;
- Figur 8: eine perspektivische Ansicht der Möbelplatte der Figur 6 bei der Montage des Adapters;
- Figur 9: eine Ansicht des Adapters der Figur 8;
- Figur 10: eine Ansicht der Möbelplatte der Figur 6 bei der Montage des Beschlages;
- Figur 11: eine perspektivische Ansicht eines Möbels mit einer erfindungsgemäßen Möbelplatte, und
- Figur 12: eine perspektivische Ansicht eines weiteren Ausführungsbeispiels eines Adapters.

Eine Möbelplatte 1 umfasst einen Plattenkörper 2, der beispielsweise aus einem Holzwerkstoff, insbesondere einer Spanplatte, hergestellt ist, wie einer mitteldichten oder hochdichten Faserplatte. An einer Aussparung des Plattenkörpers 2 ist ein Möbelbeschlag 4 fixiert, der einen schwenkbaren Arm aufweist und als Klappenbeschlag ausgebildet ist. Ein Gehäuse des Möbelbeschlags 4 umfasst eine Platte, die in einer montierten Position flächenbündig mit einer Oberseite des Plattenkörpers 2 ausgerichtet ist.

In Figur 2 ist der Aufbau der Möbelplatte 1 gezeigt. An dem Plattenkörper 2 ist eine Aussparung 20 vorgesehen, die quaderförmig ausgebildet ist, aber auch eine andere Kontur besitzen kann. In die Aussparung 20 ist ein schalenförmiger Adapter 3 eingesetzt, der eine Aufnahme für den Möbelbeschlag 4 aufweist.

In Figur 3 sind die Aussparung 20 an dem Plattenkörper 2 sowie der Adapter 3 im Detail darstellt. Die Aussparung 20 umfasst drei Wände 22, 23 und 24, die sich im Wesentlichen senkrecht zur Ebene des Plattenkörpers 2 erstrecken und an einer Seite durch einen Bodenabschnitt miteinander verbunden sind, der eine Außenwand des Plattenkörpers 2 bildet. Optional kann die Aussparung 20 auch durchgängig ausgebildet sein und auf den Bodenabschnitt verzichtet werden.

Um die Aussparung 20 ist an mindestens einer Seite, im dargestellten Ausführungsbeispiel an zwei Seiten, eine Stufe 21 vorgesehen, die eine geringere Dicke besitzt als die Dicke des Plattenkörpers 2. An dieser Stufe 21 sind mehrere Öffnungen 25 in Form von Bohrungen in dem Plattenkörper 2 eingebracht, wobei sich die Bohrungen mit ihrer Längsachse senkrecht zur Ebene des Plattenkörpers 2 erstrecken. In der Aussparung 20 ist ferner eine Schräge zwischen den Seitenwänden 22 und 23 ausgebildet, die zur Positionierung und Festlegung des Adapters 3 dient.

Der Adapter 3 umfasst somit drei U-förmig angeordnete Seitenwände 30, 31 und 32, die an den Wänden 22, 23 und 24 anliegen und dort über Befestigungsmittel oder Klebemittel fixiert werden können. Zwischen den Seitenwänden 30, 31 und 32 ist ein Boden 36 vorgesehen, der an dem Bodenabschnitt der Aussparung 20 angeordnet wird und dort ebenfalls verklebt werden kann. Der Adapter 3 ist in dem dargestellten Ausführungsbeispiel an drei Seiten schalenförmig ausgebildet, während an der vierten Seite eine Öffnung zum Durchführen eines bewegbaren Beschlagsteils vorgesehen ist. Optional kann auf den Boden 36 auch verzichtet werden. Zwischen den Seitenwänden 30 und 31 ist eine Abschrägung 34 vorgesehen, die an der Schräge 27 der Aussparung 20 anliegt.

Der Adapter 3 weist an mehreren Seiten nach außen bezogen auf einen Mittelpunkt des Adapters hervorstehende Flansche 33 auf, die winklig zu den Seitenwänden 30, 31 und 32 ausgebildet sind. Die Flansche 33 können an der Stufe 21 anliegen, die benachbart zu der Aussparung angeordnet sind.

Wie Figur 4 zeigt, sind an den Flanschen 33 ein oder mehrere Positionierstifte 35 angeformt. Die Positionierstifte 35 können als Dübel, zylindrische Zapfen oder Stifte mit einem anderen Querschnitt ausgebildet sein, wobei eine Zylinderform eine einfache Montage ermöglicht, da die Öffnungen 25 gebohrt werden können. Für die Montage werden die Positionierstifte 35 in die Öffnungen 25 eingesteckt und der Adapter 3 mit dem Plattenkörper 2 verklebt, wie dies in Figur 5 dargestellt ist.

In der montierten Position ist der Adapter 3 so angeordnet, dass die nach außen hervorstehenden Flansche 33 im Wesentlichen flächenbündig mit einer Oberfläche 26 des Plattenkörpers 2 ausgebildet sind. In dem Adapter 3, der über die Positionierstifte 35 exakt in dem Plattenkörper 2 positioniert ist, wird dann der Möbelbeschlag 4 montiert, beispielsweise durch Kleben oder mechanische Befestigungsmittel. Der Adapter 3 kann beispielsweise aus Kunststoff oder Metall hergestellt sein und zur Aufnahme von Kräften von dem Möbelbeschlag 4 dienen.

In Figur 6 ist ein modifiziertes Ausführungsbeispiel einer Möbelplatte 1' gezeigt. Bei der Möbelplatte 1' sind an einem modifizierten Adapter 3' mehrere Verbindungsmittel 6 in Form von hervorstehenden Zapfen ausgebildet, die an einer Stirnseite der Möbelplatte 1' hervorstehen, um die Möbelplatte 1' mit einer weiteren Möbelplatte, beispielsweise einem Boden oder einem Oberboden, zu verbinden.

Der Aufbau der Möbelplatte 1' ist in Figur 7 gezeigt. Die Möbelplatte 1' umfasst einen Plattenkörper 2', der, anders als bei dem vorangegangenen Ausführungsbeispiel, eine Aussparung 20' aufweist, die nur von zwei Wänden 22 und 23 von dem Plattenkörper 2' umgeben ist. Ferner ist ein Bodenabschnitt an dem Plattenkörper an der Aussparung 20' ausgebildet. An zwei Stirnseiten ist die Aussparung 20' geöffnet. In die Aussparung 20' wird ein modifizierter Adapter 3' eingesetzt, der eine Aufnahme aufweist, in die ein Möbelbeschlag 4 mit einem verschwenkbaren Arm 5 eingefügt ist, der identisch zu dem vorangegangenen Ausführungsbeispiel ausgebildet ist.

Wie Figur 8 zeigt, wird in dem Plattenkörper 2' zunächst die Aussparung 20' hergestellt, die benachbart zu den Wänden 22 und 23 jeweils eine Stufe 21 aufweist und an den Stufen 21 jeweils Öffnungen 25, insbesondere Bohrungen, vorgesehen sind.

Der Adapter 3' umfasst U-förmig angeordnete Seitenwände 30, 31 und 32, die über einen Boden 36 miteinander verbunden sind. Zumindest an zwei Seitenwänden 30 und 31 ist ein nach außen hervorstehender Flansch 33 vorgesehen, der in die Stufe 21 eingefügt werden kann. Wie Figur 9 zeigt, sind an dem nach außen hervorstehenden Flansch 33 ein oder mehrere Positionierstifte 35 vorgesehen, die im Wesentlichen zylindrisch mit einer Profilierung ausgebildet sind, wobei sich eine Längsachse der Positionierstifte 35 in der montierten Position senkrecht zu dem Plattenkörper 2' erstreckt. Die Positionierstifte 35 werden zur Montage in die Öffnungen 25 eingesteckt und optional verklebt.

In Figur 10 ist der Adapter 3' an dem Plattenkörper 2' montiert. Wenn der Möbelbeschlag 4 in die Aufnahme an dem Adapter 3' eingesteckt wird, kann eine Oberfläche des Möbelbeschlages 4 im Wesentlichen flächenbündig zu der Oberfläche 26 des Plattenkörpers 2' ausgerichtet sein.

In Figur 11 ist ein Möbel 10 gezeigt, das einen schrankförmigen Möbelkorpus 11 aufweist, an dem an gegenüberliegenden Seiten Möbelplatten 1 vorgesehen sind, die entsprechend Figur 1 oder 6 ausgebildet sein können. An den beiden Möbelplatten 1 ist jeweils ein Möbelbeschlag 4 montiert, der einen verschwenkbaren Arm 5 aufweist, an dem eine verschwenkbare Klappe 12 gehalten ist. Das Möbel 10 umfasst somit eine verschwenkbare Klappe 12, wobei alternativ eine Tür vorgesehen sein kann, die im Wesentlichen um eine vertikale Achse verschwenkbar ist. Dann kann als Möbelbeschlag ein Scharnier statt einem Klappenbeschlag eingesetzt werden.

In Figur 12 ist eine modifizierte Ausgestaltung eines Adapters 3" gezeigt, der im Wesentlichen U-förmig ausgebildet ist und keinen Bodenabschnitt umfasst. Der Adapter 3" umfasst zwei Schenkel 40, die über einen Verbindungsabschnitt 41 miteinander verbunden sind. An dem Adapter 3" sind auf der zur Aufnahme für den Möbelbeschlag gewandten Seiten Nuten 42 und Vorsprünge 43 ausgebildet, die beispielsweise schwalbenschwanzförmig sind, so dass der Möbelbeschlag 4 ebenfalls Nuten und Vorsprünge aufweisen kann, die formschlüssig in die Nuten 42 eingesteckt werden können. Es können auch andere Geometrien an dem Adapter 3" eingesetzt werden, um den Möbelbeschlag 4 formschlüssig zu fixieren. An einer Seite ist an dem Adapter 3" ein nach außen hervorstehender stegförmiger Flansch 33 ausgebildet, an dem zwei voneinander beabstandete Positionierstifte 35 vorgesehen sind, die in Öffnungen 25 an dem Plattenkörper 2 eingesteckt werden können, wie dies vorstehend beschrieben wurde.

### Bezugszeichenliste

- 1, 1': Möbelplatte
- 2, 2': Plattenkörper
- 3, 3', 3": Adapter
- 4: Möbelbeschlag
- 5: Arm
- 6: Verbindungsmittel
- 10: Möbel
- 11: Möbelkorpus
- 12: Klappe
- 20, 20': Aussparung
- 21: Stufe
- 22: Wand
- 23: Wand
- 24: Wand
- 25: Öffnung
- 26: Oberfläche
- 27: Schräge
- 30: Seitenwand
- 31: Seitenwand
- 32: Seitenwand
- 33: Flansch
- 34: Abschrägung
- 35: Positionierstift
- 36: Boden
- 40: Schenkel
- 41: Verbindungsabschnitt
- 42: Nut
- 43: Vorsprung

## Patentansprüche

1. Möbelplatte (1, 1') mit einem Plattenkörper (2, 2') mit einer Aussparung (20, 20'), in die ein Adapter (3, 3', 3") und ein Möbelbeschlag (4) eingesetzt sind, wobei der Adapter (3, 3', 3") an mindestens zwei Seiten von Wänden (22, 23, 24) der Aussparung (20, 20') umgeben ist und eine Aufnahme aufweist, in die der Möbelbeschlag (4) eingesetzt und festgelegt ist, wobei an dem Adapter (3, 3', 3") mindestens ein Positionierstift (35) ausgebildet ist, der in eine Öffnung (25) an dem Plattenkörper (2, 2') eingesteckt ist, **dadurch gekennzeichnet, dass** sich der mindestens eine Positionierstift (35), vorzugsweise alle Positionierstifte (35), mit ihrer Längsrichtung senkrecht zur Ebene des Plattenkörpers (2, 2') erstrecken.

2. Möbelplatte nach Anspruch 1, **dadurch gekennzeichnet, dass** an dem Adapter (3, 3', 3") mindestens zwei Positionierstifte (35) vorgesehen sind, die jeweils in eine Öffnung (25) an dem Plattenkörper (2, 2') eingesteckt sind.

3. Möbelplatte nach einem der vorhergehenden Ansprüche, **dadurch gekennzeichnet, dass** an dem Adapter (3, 3') an mindestens einer Seite ein hervorstehender Flansch (33) ausgebildet ist, der an einer Stufe (21) an dem Plattenkörper (2, 2') anliegt.

4. Möbelplatte nach Anspruch 3, **dadurch gekennzeichnet, dass** an dem Flansch (33) mindestens ein Positionierstift (35) ausgebildet ist.

5. Möbelplatte nach Anspruch 3 oder 4, **dadurch gekennzeichnet, dass** an mindestens zwei Seiten des Adapters (3, 3') ein nach außen hervorstehender Flansch (33) ausgebildet ist.

6. Möbelplatte nach einem der vorhergehenden Ansprüche, **dadurch gekennzeichnet, dass** der Adapter (3, 3', 3") mit dem Plattenkörper (2, 2') verklebt ist.

7. Möbelplatte nach einem der vorhergehenden Ansprüche, **dadurch gekennzeichnet, dass** der Adapter (3, 3') U-förmig angeordnete Seitenwände (30, 31, 32) aufweist und mindestens zwei Seitenwände (30, 31, 32) an einer Wand (22, 23, 24) der Aussparung (20, 20') anliegen.

8. Möbelplatte nach einem der vorhergehenden Ansprüche, **dadurch gekennzeichnet, dass** innerhalb der Seitenwände (30, 31, 32) des Adapters (3, 3') ein Boden (36) an dem Adapter (3, 3') ausgebildet ist.

9. Möbelplatte nach einem der vorhergehenden Ansprüche, **dadurch gekennzeichnet, dass** an dem Adapter (3, 3', 3") Befestigungsmittel (34, 42, 43) zum Festlegen des Möbelbeschlages (4) ausgebildet ist.

10. Möbelplatte nach einem der vorhergehenden Ansprüche, **dadurch gekennzeichnet, dass** an dem Adapter (3') Verbindungsmittel (6) zum Verbinden mit einer weiteren Möbelplatte ausgebildet sind.

11. Möbelplatte nach einem der vorhergehenden Ansprüche, **dadurch gekennzeichnet, dass** der Möbelbeschlag (4) als Scharnier oder Klappenbeschlag ausgebildet ist und ein Beschlagsteil (5) von einer Position innerhalb des Plattenkörpers (2, 2') an einer Stirnseite des Plattenkörpers (2, 2') herausbewegbar ist.

12. Möbel (10) mit einem Möbelkorpus (11), **dadurch gekennzeichnet, dass** der Möbelkorpus eine Möbelplatte (1, 1') nach einem der vorhergehenden Ansprüche aufweist.

## Claims

1. A furniture panel (1, 1') comprising a panel body (2, 2') with an aperture (20, 20'), into which an adapter (3, 3', 3") and a furniture fitting (4) are inserted, wherein the adapter (3, 3', 3") is enclosed on at least two sides by walls (22, 23, 24) of the aperture (20, 20') and has a mount in which the furniture fitting (4) is inserted and secured, wherein at least one positioning pin (35) is formed on the adapter (3, 3', 3"), which is inserted into an opening (25) on the panel body (2, 2'), **characterized in that** the at least one positioning pin (35), preferably all positioning pins (35), extend with their longitudinal direction perpendicular to the plane of the panel body (2, 2').

2. The furniture panel according to claim 1, **characterized in that** at least two positioning pins (35), which are each inserted into an opening (25) on the panel body (2, 2'), are provided on the adapter (3, 3', 3").

3. The furniture panel according to any one of the preceding claims, **characterized in that** a protruding flange (33), which presses against a step (21) on the panel body (2, 2'), is formed on the adapter (3, 3') on at least one side.

4. The furniture panel according to claim 3, **characterized in that** at least one positioning pin (35) is formed on the flange (33).

5. The furniture panel according to claim 3 or 4, **characterized in that** an outwardly protruding flange (33) is formed on at least two sides of the adapter (3, 3').

6. The furniture panel according to any one of the preceding claims, **characterized in that** the adapter (3, 3', 3") is adhesively bonded to the panel body (2, 2').

7. The furniture panel according to any one of the preceding claims, **characterized in that** the adapter (3, 3') has side walls (30, 31, 32) arranged in a U shape and at least two side walls (30, 31, 32) press against a wall (22, 23, 24) of the aperture (20, 20').

8. The furniture panel according to any one of the preceding claims, **characterized in that** a bottom panel (36) is formed on the adapter (3, 3') within the side walls (30, 31, 32) of the adapter (3, 3').

9. The furniture panel according to any one of the preceding claims, **characterized in that** fasteners (34, 42, 43) for securing the furniture fitting (4) are formed on the adapter (3, 3', 3").

10. The furniture panel according to any one of the preceding claims, **characterized in that** connecting means (6) for connecting to a further furniture panel are formed on the adapter (3').

11. The furniture panel according to any one of the preceding claims, **characterized in that** the furniture fitting (4) is formed as a hinge or flap fitting and a fitting part (5) is movable out from a position inside the panel body (2, 2') at an end face of the panel body (2, 2').

12. A piece of furniture (10) having a furniture body (11), **characterized in that** the furniture body has a furniture panel (1, 1') according to any one of the preceding claims.

## Revendications

1. Panneau de meuble (1, 1') comprenant un corps de panneau (2, 2') avec une ouverture (20, 20'), dans laquelle un adaptateur (3, 3', 3") et une ferrure de meuble (4) sont insérés, dans lequel l'adaptateur (3, 3', 3") est entouré sur au moins deux côtés par des parois (22, 23, 24) de l'ouverture (20, 20') et a une monture dans laquelle la ferrure de meuble (4) est insérée et fixée, dans lequel au moins une goupille de positionnement (35) est formée sur l'adaptateur (3, 3', 3"), qui est inséré dans une ouverture (25) sur le corps du panneau (2, 2'), **caractérisé en ce que** au moins une goupille de positionnement (35), de préférence toutes les goupilles de positionnement (35), s'étendent avec leur direction longitudinale perpendiculaire au plan du corps du panneau (2, 2').

2. Panneau de meuble selon la revendication 1, **caractérisé en ce qu'**au moins deux goupilles de positionnement (35), qui sont chacune insérées dans une ouverture (25) sur le corps du panneau (2, 2'), sont prévues sur l'adaptateur (3, 3', 3").

3. Panneau de meuble selon l'une quelconque des revendications précédentes, **caractérisé en ce qu'**une bride saillante (33), qui s'appuie sur une marche (21) du corps du panneau (2, 2'), est formée sur l'adaptateur (3, 3') sur au moins un côté.

4. Panneau de meuble selon la revendication 3, **caractérisé par le fait qu'au** moins une goupille de positionnement (35) est formée sur la bride (33).

5. Panneau de meuble selon la revendication 3 ou 4, **caractérisé par le fait qu'**une bride (33) faisant saillie vers l'extérieur est formée sur au moins deux côtés de l'adaptateur (3, 3').

6. Panneau de meuble selon l'une quelconque des revendications précédentes, **caractérisé par le fait que l'**adaptateur (3, 3', 3") est collé au corps du panneau (2, 2').

7. Panneau de meuble selon l'une quelconque des revendications précédentes, **caractérisé en ce que** l'adaptateur (3, 3') a des parois latérales (30, 31, 32) disposées en forme de U et au moins deux parois latérales (30, 31, 32) se pressent contre une paroi (22, 23, 24) de l'ouverture (20, 20').

8. Panneau de meuble selon l'une quelconque des revendications précédentes, **caractérisé en ce qu'**un panneau de fond (36) est formé sur l'adaptateur (3, 3') à l'intérieur des parois latérales (30, 31, 32) de l'adaptateur (3, 3').

9. Panneau de meuble selon l'une quelconque des revendications précédentes, **caractérisé en ce que les** attaches (34, 42, 43) pour la fixation de la garniture de meuble (4) sont formées sur l'adaptateur (3, 3', 3").

10. Panneau de meuble selon l'une quelconque des revendications précédentes, **caractérisé en ce que** des moyens de connexion (6) pour la connexion à un autre panneau de meuble sont formés sur l'adaptateur (3').

11. Panneau de meuble selon l'une quelconque des revendications précédentes, **caractérisé en ce que** la ferrure de meuble (4) est constituée d'une charnière ou d'un clapet et qu'une partie de la ferrure (5) est mobile depuis une position à l'intérieur du corps de panneau (2, 2') sur une face d'extrémité du corps de panneau (2, 2').

12. Meuble (10) comportant un corps de meuble (11), **caractérisé en ce que** le corps de meuble comporte un panneau de meuble (1, 1') selon l'une quelconque des revendications précédentes.
